# EUROPÄISCHE PATENTSCHRIFT

(11) **EP 1 794 452 B1**
(45) Veröffentlichungstag und Bekanntmachung des Hinweises auf die Patenterteilung: **15.10.2008**
(21) Anmeldenummer: 05763076.6
(22) Anmeldetag: 30.06.2005
(51) Int. Cl.: F04B 9/02, F04B 35/01

(54) **KOLBENPUMPE ZUR FÖRDERUNG VON FLUIDEN**
RECIPROCATING PUMP FOR DELIVERING FLUIDS
POMPE A PISTON POUR TRANSPORTER DES FLUIDES

(30) Priorität: 22.09.2004 DE 102004045817
(43) Veröffentlichungstag der Anmeldung: 13.06.2007
(73) Patentinhaber: ROBERT BOSCH GMBH, 70442 Stuttgart (DE)
(72) Erfinder: FARR, Peter, 75196 Remchingen (DE); BAUER, Bertram, 76571 Gaggenau (DE)
(86) Internationale Anmeldenummer: PCT/EP2005/053102
(87) Internationale Veröffentlichungsnummer: WO 2006/032548

(56) Entgegenhaltungen:
- DE-A1- 4 211 895
- DE-C1- 3 441 213
- DE-U1- 20 208 331
- GB-A- 103 266
- GB-A- 684 551
- US-A- 4 722 550

## Beschreibung

### Stand der Technik

Die vorliegende Erfindung betrifft eine Kolbenpumpe zur Förderung von Fluiden und betrifft insbesondere eine Kolbenpumpe zur Förderung von Luft, welche in einem Sitzsystem für ein Fahrzeug verwendet wird, um Sitzpolster mit Luft zu befüllen bzw. Luft aus den Sitzpolstern anzusaugen und die Sitzpolster zu entleeren.

Ferner betrifft die vorliegende Erfindung ein Sitzsystem mit einer integrierten Kolbenpumpe.

Arbeitsmaschinen zur Förderung von Fluiden sind im Stand der Technik in unterschiedlichen Ausgestaltungen bekannt. Beispielsweise werden hierzu Kolbenpumpen, Flügelzellenpumpen, Schraubenverdichter, Rootskompressoren usw. verwendet. Diese bekannten Arbeitsmaschinen haben jedoch den Nachteil, dass sie im Betrieb relativ starke Geräusche erzeugen, insbesondere, wenn sie mit hohen Drehzahlen betrieben werden, um einen gewünschten Förderstrom sicherzustellen. Weiterhin werden in jüngster Zeit in Sitzen von Fahrzeugen verstärkt aufblasbare und entleerbare Sitzpolster verwendet, um eine Massagefunktion für eine auf dem Sitz befindliche Person bereitzustellen oder um in Abhängigkeit von auf das Fahrzeug wirkenden Querbeschleunigungen bei einer Kurvendurchfahrt o.ä. einen Sitzpolsterbereich zu befüllen oder zu entleeren. Insbesondere zur Befüllung und Entleerung von Sitzpolstern während einer Kurvendurchfahrt zur Verbesserung eines Seitenhalts der sich auf dem Sitz befindlichen Person ist es notwendig, die Sitzpolster schnell zu befüllen bzw. zu entleeren. Dabei müssen die bekannten Arbeitsmaschinen, welche in den Sitzen verwendet werden, mit hohen Drehzahlen betrieben werden, was zu unerwünschten Geräuschen im Betrieb führt. Da die Platzverhältnisse in den Fahrzeugsitzen relativ klein sind, müssen derartige Arbeitsmaschinen auch möglichst kleinbauend ausgelegt sein, sodass sie pro Hub bzw. Umdrehung nur ein relativ kleines Volumen fördern können. Zur Erzielung eines hohen Volumenstroms müssen die Arbeitsmaschinen somit mit noch höheren Drehzahlen betrieben werden, sodass sich die Geräuschproblematik weiter verschärft.

Mit der DE 202 08 331 U ist ein Pumpgerät bekannt geworden, bei dem ein Motorkörper über ein Zahnradgetriebe ein Kurbelelement eines einzigen Kolbens antreibt. Die GB 103 266 offenbart eine Pumpe, bei der ein Antriebsrad über einen Pleuel eine Zahnstange antreibt, die über eine Spindel mit einem Kolben eines Zylinders verbunden ist. In der DE-A-42 11895 und der US-A-47 22 550 ist ein Fahrzeugsitz gezeigt, der luftdichte, elastische Kissen aufweist, die mittels einer Pumpe aufblasbar sind. Der Nachteil dieser Ausführung ist, dass solche Pumpen eine große Polarisation aufweisen und zur Erzeugung eines ausreichenden Volumenstroms störende Geräusche verursachen.

### Vorteile der Erfindung

Die erfindungsgemäße Kolbenpumpe zur Förderung von Fluiden mit den Merkmalen des Patentanspruchs 1 weist demgegenüber den Vorteil auf, dass sie sehr kompakt aufgebaut ist und eine besonders geräuscharme Förderung von Fluiden ermöglicht. Eine erfindungsgemäße Kolbenpumpe kann insbesondere in Sitzen von Fahrzeugen verwendet werden, da sie kleinbauend ist und auch bei hohen Drehzahlen geräuschlos arbeitet.

Die Unteransprüche zeigen bevorzugte Weiterbildungen der Erfindung.

Vorzugsweise ist zwischen einer Abtriebswelle und dem Zahnrad, an welchem der Kurbeltrieb angeordnet ist, ein Getriebe angeordnet, um eine Übersetzung oder Untersetzung der Abtriebsdrehzahl des Antriebs zu ermöglichen. Besonders bevorzugt ist das Getriebe als ein einzelnes Zwischenzahnrad ausgebildet, welches zwischen der Abtriebswelle mit Schneckenverzahnung und dem Zahnrad des Kurbeltriebs angeordnet ist. Vorzugsweise weist das Zwischenzahnrad einen schneckenverzahnten Bereich und einen stirnverzahnten Bereich auf. Der schneckenverzahnte und der stirnverzahnte Bereich sind dabei an einem äußeren Umfang benachbart zueinander angeordnet.

Um einen Förderstrom zu erhöhen, ist eine Vielzahl von Kolbenelementen vorgesehen, welche in Reihe angeordnet sind. Durch die Anordnung der Kolbenelemente in Reihe kann eine besonders flache Bauweise der erfindungsgemäßen Kolbenpumpe realisiert werden, da die Dicke der Kolbenpumpe nur noch vom Kolbendurchmesser bzw. Zylinderdurchmesser abhängt. Der erfindungsgemäße Kurbeltrieb der Kolbenelemente vergrößert den benötigten Bauraum im Gegensatz zu den bekannten Kurbelwellen nicht, da der erfindungsgemäße Kurbeltrieb am Zahnrad befestigt ist.

Um eine besonders kompakte Bauweise zu erreichen, treibt vorzugsweise ein erstes Zahnrad eines ersten Kolbenelements ein zweites Zahnrad eines zweiten, benachbarten Kolbenelements an. Wenn mehr als zwei Kolbenelemente vorgesehen sind, treibt vorzugsweise das Zahnrad des zweiten Kolbenelements das benachbarte Zahnrad des dritten Kolbenelements usw. an.

Um eine besonders kompakte, mit ausreichend großem Förderstrom arbeitende Kolbenpumpe bereitzustellen, sind vorzugsweise vier Kolbenelemente angeordnet, wobei die Kurbeltriebe der Kolbenelemente an den Zahnrädern an Positionen von jeweils 90° zueinander versetzt angeordnet sind.

Weiter bevorzugt sind Ventile der Kolbenpumpe in einem Deckelbereich des Zylinders angeordnet. Dadurch kann ein hohes nutzbares Fördervolumen bei sehr kompakter Bauweise erreicht werden.

Vorzugsweise ist der Antrieb der Kolbenpumpe ein Elektromotor.

Weiter bevorzugt betrifft die vorliegende Erfindung ein Sitzsystem für ein Fahrzeug, welches eine erfindungsgemäße Kolbenpumpe umfasst. Die Kolbenpumpe dient dabei zur Förderung eines Fluids, insbesondere zur Förderung von Luft, um ein oder mehrere Sitzpolsterbereiche des Fahrzeugsitzes zu befüllen bzw. zu entleeren. Da die Kolbenpumpe sehr kompakt ausgebildet ist, kann sie unmittelbar in den Fahrersitz im Fahrzeuginneren integriert werden. Da die erfindungsgemäße Kolbenpumpe praktisch keine Geräuschemissionen aufweist, werden im Betrieb keine störenden Geräusche durch die Kolbenpumpe verursacht.

Besonders bevorzugt werden die Sitzpolsterbereiche des Fahrzeugsitzes in Abhängigkeit von auf das Fahrzeug wirkenden Querbeschleunigungen befüllt bzw. entleert. Dadurch kann beispielsweise bei Kurvendurchfahrten ein verbesserter Seitenhalt im Sitz durch entsprechendes Befüllen seitlicher Sitzpolsterbereiche erhalten werden, welche die darauf befindliche Person abstützen. Weiter bevorzugt kann mit der erfindungsgemäßen Kolbenpumpe auch eine Massagefunktion durch ständiges Befüllen bzw. Entleeren der Sitzpolster ausgeführt werden.

Als Fluid für die Kolbenpumpe können sowohl Gase als auch Flüssigkeiten verwendet werden. Bei einer Verwendung in Fahrzeugsitzen ist es jedoch bevorzugt, Luft als Förderfluid zu verwenden, da dann kein intern geschlossener Kreislauf vorgesehen werden muss.

### Zeichnung

Nachfolgend wird die vorliegende Erfindung anhand eines bevorzugten Ausführungsbeispiels unter Bezugnahme auf die Zeichnung beschrieben. In der Zeichnung ist:
- Figur 1: eine schematische Ansicht einer Kolbenpumpe gemäß einem Ausführungsbeispiel der vorliegenden Erfindung,
- Figur 2: eine schematische Seitenansicht der in Figur 1 gezeigten Kolbenpumpe,
- Figur 3: eine schematische Ansieht des Gehäuse- und Zylinderbauteils der in den Figuren 1 und 2 gezeigten Kolbenpumpe, und
- Figur 4: eine schematische Draufsicht der erfindungsgemäße Kolbenpumpe.

### Beschreibung des Ausführungsbeispiels

Nachfolgend wird unter Bezugnahme auf die Figuren 1 bis 4 eine Kolbenpumpe 1 gemäß einem Ausführungsbeispiel der vorliegenden Erfindung beschrieben.

Wie insbesondere aus den Figuren 1, 2 und 4 ersichtlich ist, umfasst die erfindungsgemäße Kolbenpumpe vier Kolben 2, welche in Reihe angeordnet sind. Jeder Kolben 2 umfasst einen Kurbeltrieb 3, bestehend aus einer Stange 3a, einem ersten Bolzen 3b und einem zweiten Bolzen 3c. Mittels des ersten Bolzens 3b ist die Stange 3a im Kolben 2 in bekannter Weise befestigt. Der zweite Bolzen 3c dient zur Befestigung der Stange 3a an einem Zahnrad 4. Wie aus Figur 1 ersichtlich ist, umfasst das Zahnrad 4 ein erstes stirnverzahntes Rad 4a und ein zweites stirnverzahntes Rad 4b, welche parallel zueinander an je einem seitlichen Zapfen 8 angeordnet sind. Aus Gründen einer besseren Übersichtlichkeit sind die Zähne der Zahnräder in den Figuren 1 bis 4 nicht im Detail dargestellt. Wie aus Figur 1 ersichtlich ist, ist der Kurbeltrieb 3 der Kolben somit jeweils zwischen dem ersten und dem zweiten Rad 4a und 4b angeordnet und mittels des zweiten Bolzens 3c befestigt.

Ferner umfasst die erfindungsgemäße Kolbenpumpe 1 einen Motor 9, welcher eine Abtriebswelle 5 des Motors antreibt. Auf der Abtriebswelle 5 ist eine Schneckenverzahnung 6 angeordnet. Die Schneckenverzahnung 6 befindet sich mit einem Zwischenzahnrad 7 im Eingriff. Das Zwischenzahnrad 7 ist als Getriebe zwischen der Schneckenverzahnung 6 der Abtriebswelle 5 und den Zahnrädern 4 der Kolben angeordnet. Wie aus Figur 1 ersichtlich ist, umfasst das Zwischenzahnrad 7 eine erste Stirnverzahnung 7a, eine zweite Stirnverzahnung 7b sowie eine Schneckenverzahnung 7c. Die Schneckenverzahnung 7c ist dabei in der Mitte zwischen den beiden Stirnverzahnungen 7a und 7b angeordnet. Die Schneckenverzahnung 7c befindet sich mit der Schneckenverzahnung 6 der Abtriebswelle 5 im Eingriff. Die Stirnverzahnungen 7a und 7b des Zwischenzahnrads befinden sich jeweils mit den stirnverzahnten Rädern 4a bzw. 4b im Eingriff, wie in Figur 1 gezeigt.

Somit erfolgt eine Übertragung der Drehzahl der Abtriebswelle 5 über die Schneckenverzahnung 6 auf die Schneckenverzahnung 7 des Zwischenzahnrads und von den Stirnverzahnungen 7a, 7b des Zwischenzahnrads auf die stirnverzahnten Räder 4a, 4b der Zahnräder 4 der Kolben. Wie aus den Figuren ersichtlich ist, sind die Kolben 2 jeweils benachbart in Reihe zueinander angeordnet. Dabei treibt das in der Reihe erste Zahnrad 4, welches von dem Zwischenzahnrad 7 angetrieben wird, das benachbarte nächste Zahnrad 4 des nächsten Kolbens 2 an, welcher seinerseits wieder das nächstbenachbarte Zahnrad usw. antreibt.

Wie insbesondere aus Figur 2 ersichtlich ist, sind die Kolben 2 derart am Zahnrad 4 befestigt, dass sie jeweils um 90° zueinander versetzt angeordnet sind. Diese Maßnahme ermöglicht es, ein Pulsieren des Förderstroms zu minimieren. Weiterhin kann die erfindungsgemäße Kolbenpumpe dadurch mit einer größeren Laufruhe betrieben werden.

Figur 3 zeigt schematisch das Zylindergehäuse, welches die Kolben 2 aufnimmt und welches mit einem Zylinderdeckel 11 abgedeckt ist. Im Zylinderdeckel 11 sind jeweils Ventile 12 an der Stirnseite angeordnet, sodass ein besonders platzsparender Aufbau möglich ist. Die Ventile 12 sind vorzugsweise als Rückschlagventile ausgebildet, um eine einfache Steuerung der Pumpe zu ermöglichen.

Ein Getriebegehäuse des Zwischenzahnrads 7 ist mit dem Bezugszeichen 14 bezeichnet. Wie weiter aus Figur 3 ersichtlich ist, ist eine Seitenplatte 13 vorgesehen, an welcher die Zahnräder 4 mittels der Zapfen 8 drehbar gelagert sind.

Durch die erfindungsgemäße Anordnung des Kurbeltriebs 3 am Zahnrad 4 kann ein besonders kompakter und flacher Aufbau realisiert werden. Weiterhin kann durch die Verwendung des Schneckengetriebes zwischen der Schneckenverzahnung 6 und dem Zwischenzahnrad 7 ein geräuschloser Betrieb der Kolbenpumpe 1 realisiert werden. Die Verwendung des Schneckentriebes ermöglicht es, eine Untersetzung der Drehzahl der Abtriebswelle 5 am Zwischenzahnrad 7 zu erzeugen, ohne dass zusätzliche Übertragungselemente notwendig sind. Die Kurbeltriebe 3 der Kolben 2 werden dann über die gleich ausgebildeten Zahnräder 4 übertragen.

Wie aus den Figuren 1 und 4 ersichtlich ist, hängt die Dicke der Kolbenpumpe 1 jedoch im Wesentlichen vom Durchmesser der Kolben 2 bzw. des Zylinders ab. Die Hintereinanderanordnung der Kurbeltriebe ermöglicht dabei eine besonders flache Bauweise einer Mehrzylinderpumpe bzw. eines Mehrzylinderverdichters. Die Verwendung des Schneckentriebes ermöglicht weiterhin eine Bauweise mit hohem Untersetzungsverhältnis bei gleichzeitig minimaler Bauteileanzahl und besonders leisem Lauf.

## Patentansprüche

1. Kolbenpumpe zur Förderung von Fluiden, umfassend eine in jeweils einem Zylinder (10) bewegbare Vielzahl von Kolbenelementen (2) und einen Antrieb (9), welcher eine Antriebswelle (5) antreibt, weiche eine Vielzahl von Zahnradern end (4) antreibt, wobei jedes Kolbenelement (2) mittels eines Kurbeltriebs (3) an dem jeweiligen Zahnrad (4) befestigt ist, die Antriebswelle (5) eine Schneckenverzahnung (6) aufweist, die die Vielzahl von Zahnradern (4) antreibt, und wobei die Vielzahl von Kolbenelementen (2) in Reihe angeordnet sind.

2. Kolbenpumpe nach Anspruch 1, **gekennzeichnet durch** ein Getriebe, welches zwischen der Abtriebswelle (5) mit Schneckenverzahnung (6) und dem Zahnrad (4) angeordnet ist.

3. Kolbenpumpe nach Anspruch 2, **dadurch gekennzeichnet, dass** das Getriebe als Zwischenzahnrad (7) ausgebildet ist.

4. Kolbenpumpe nach Anspruch 3, **dadurch gekennzeichnet, dass** das Zwischenzahnrad (7) einen schneckenverzahnten Bereich (7c) und einen stirnverzahnten Bereich (7a, 7b) aufweist, welche an einem stirnseitigen Umfang des Zwischenzahnrades benachbart zueinander angeordnet sind.

5. Kolbenpumpe nach einem der vorhergehenden Ansprüche; **dadurch gekennzeichnet, dass** die Kurbeltriebe der Kolbenelemente hintereinander angeordnet sind.

6. Kolbenpumpe nach Anspruch 5, **dadurch gekennzeichnet, dass** ein Zahnrad (4) eines ersten Kolbenelements (2) ein Zahnrad eines zweiten, benachbarten Kolbenelements antreibt .

7. Kolbenpumpe nach Anspruch 5 oder 6, **dadurch gekennzeichnet, dass** genau vier Kolbenelemente angeordnet sind, wobei die Kurbeltriebe (3) der vier Kolbenelemente (2) an Positionen an den Zahnrädern (4) angeordnet sind, die jeweils um 90° versetzt zu einem benachbarten Kolbenelement sind.

8. Kolbenpumpe nach einem der vorhergehenden Ansprüche, **dadurch gekennzeichnet, dass** Ventile (12) der Kolbenpumpe in einem Deckenbereich (11) des Zylinders (10) angeordnet sind.

9. Kolbenpumpe nach einem der vorhergehenden Ansprüche, **dadurch gekennzeichnet, dass** der Antrieb (9) ein Elektromotor ist.

10. Sitzsystem für ein Fahrzeug, umfassend eine Kolbenpumpe (1) nach einem der vorhergehenden Ansprüche und wenigstens einen befüllbaren und einen entleerbaren Sitzpolsterbereich, welcher mit mittels der Kolbenpumpe (1) befüllbar und entleerbar ist.

11. Sitzsystem nach Anspruch 10, **dadurch gekennzeichnet, dass** die Kolbenpumpe (1) in Abhängigkeit von auf das Fahrzeug ausgeübten Querbeschleunigungen einen Sitzpolsterbereich befüllt oder entleert.

12. Sitzsystem nach Anspruch 9 oder 10, **dadurch gekennzeichnet, dass** die Kolbenpumpe (1) einen Sitzpolsterbereich kontinuierlich befüllt und anschließend entleert, um eine Massagefunktion für eine auf dem Sitz befindliche Person bereitzustellen.

## Claims

1. Piston pump for the conveyance of fluids, comprising a multiplicity of piston elements (2) movable in each case in a cylinder (10) and a drive (9) driving a driveshaft (5) which drives a multiplicity of gearwheels (4), each piston element (2) being fastened to the respective gearwheel (4) by means of a crank mechanism (3), the driveshaft (5) having a worm toothing (6) which drives the multiplicity of gearwheels (4), and the multiplicity of piston elements (2) being arranged in series.

2. Piston pump according to Claim 1, **characterized by** a gear which is arranged between the driveshaft (5) with a worm toothing (6) and the gearwheel (4).

3. Piston pump according to Claim 2, **characterized in that** the gear is designed as an intermediate gearwheel (7).

4. Piston pump according to Claim 3, **characterized in that** the intermediate gearwheel (7) has a worm-toothed region (7c) and a spur-toothed region (7a, 7b), which regions are arranged adjacently to one another on an end-face circumference of the intermediate gearwheel.

5. Piston pump according to one of the preceding claims, **characterized in that** the crank mechanisms of the piston elements are arranged one behind the other.

6. Piston pump according to Claim 5, **characterized in that** a gearwheel (4) of a first piston element (2) drives a gearwheel of a second adjacent piston element.

7. Piston pump according to Claim 5 or 6, **characterized in that** exactly four piston elements are arranged, the crank mechanisms (3) of the four piston elements (2) being arranged in positions on the gearwheels (4) which are in each case offset at 90º with respect to an adjacent piston element.

8. Piston pump according to one of the preceding claims, **characterized in that** the valves (12) of the piston pump are arranged in a cover region (11) of the cylinder (10).

9. Piston pump according to one of the preceding claims, **characterized in that** the drive (9) is an electric motor.

10. Seat system for a vehicle, comprising a piston pump (1) according to one of the preceding claims and at least one fillable and emptyable seat-cushion region which can be filled and emptied by means of the piston pump (1).

11. Seat system according to Claim 10, **characterized in that** the piston pump (1) fills or empties a seat-cushion region as a function of transverse accelerations exerted on the vehicle.

12. Seat system according to Claim 9 or 10, **characterized in that** the piston pump (1) continuously fills and subsequently empties a seat-cushion region in order to provide a massage function for the person located on the seat.

## Revendications

1. Pompe à pistons pour débiter des fluides comprenant un ensemble d'éléments de pompe (2) mobiles chacun dans un cylindre (10) ainsi qu'un moyen d'entraînement (9) entraînant un arbre (5) pour entraîner un ensemble de roues dentées (4),
chaque élément de pompe (2) étant relié par une manivelle (3) à une roue dentée (4) respective,
l'arbre d'entraînement (5) ayant une denture en forme de vis (6) qui entraîne l'ensemble des roues dentées (4) et
l'ensemble des éléments de piston (2) est disposé en ligne.

2. Pompe à pistons selon la revendication 1,
**caractérisée par**
une transmission entre l'arbre d'entraînement (5), munie de la denture à vis (6) et la roue dentée (4).

3. Pompe à pistons selon la revendication 2,
**caractérisée en ce que**
la transmission est une roue dentée intermédiaire (7).

4. Pompe à pistons selon la revendication 3,
**caractérisée en ce que**
la roue dentée intermédiaire (7) comporte une zone de denture à vis (7c) et une zone de denture frontale (7a, 7b) prévues de façon voisine sur une périphérie côté frontal de la roue dentée intermédiaire.

5. Pompe à pistons selon l'une des revendications précédentes,
**caractérisée en ce que**
les manivelles des éléments de piston sont les unes derrière les autres.

6. Pompe à pistons selon la revendication 5,
**caractérisée en ce qu'**
une roue dentée (4) d'un premier élément de piston (2) entraîne une roue dentée d'un second élément de piston, voisin.

7. Pompe à pistons selon la revendication 5 ou 6,
**caractérisée en ce que**
l'on a précisément quatre éléments de piston, les manivelles d'entraînement (3) des quatre éléments de piston (2) étant installées dans des positions sur les roues dentées (4) qui sont décalées les unes par rapport aux autres de 90°, d'un élément de piston à l'élément voisin.

8. Pompe à pistons selon l'une des revendications précédentes,
**caractérisée en ce que**
des soupapes (12) de la pompe à piston sont prévues dans la zone de chapeau (11) du cylindre (10).

9. Pompe à pistons selon l'une des revendications précédentes,
**caractérisée en ce que**
le moyen d'entraînement (9) est un moteur électrique.

10. Système de siège de véhicule comprenant une pompe à pistons (1) selon l'une des revendications précédentes et au moins une zone de rembourrage de siège qui peut être remplie et vidée à l'aide de la pompe à pistons (1).

11. Système de siège selon la revendication 10,
**caractérisé en ce que**
la pompe à pistons (1) remplit la zone de rembourrage de siège ou la vide, en fonction des accélérations transversales exercées sur le véhicule.

12. Système de siège selon les revendications 9 ou 10,
**caractérisé en ce que**
la pompe à pistons (1) remplit et ensuite vide en continu une zone de rembourrage de siège pour assurer une fonction de massage de la personne occupant le siège.
